# EUROPÄISCHE PATENTSCHRIFT

(11) **EP 2 877 651 B1**
(45) Veröffentlichungstag und Bekanntmachung des Hinweises auf die Patenterteilung: **22.03.2017**
(21) Anmeldenummer: 13726509.6
(22) Anmeldetag: 31.05.2013
(51) Int. Cl.: E04G 21/04

(54) **RUNDVERTEILER FÜR DICKSTOFFE**
ROTARY DISTRIBUTOR FOR THICK MATTER
DISTRIBUTEUR TOURNANT POUR SUBSTANCES ÉPAISSES

(30) Priorität: 24.07.2012 DE 102012212916
(43) Veröffentlichungstag der Anmeldung: 03.06.2015
(73) Patentinhaber: Putzmeister Engineering GmbH, 72631 Aichtal (DE)
(72) Erfinder: WESTERMANN, Karl, 72141 Walddorfhäslach (DE); BRIEM, Michael, 73760 Ostfildern (DE)
(74) Vertreter: Wolf, Eckhard
(86) Internationale Anmeldenummer: PCT/EP2013/061278
(87) Internationale Veröffentlichungsnummer: WO 2014/016022

(56) Entgegenhaltungen:
- DE-A1- 2 361 968
- JP-A- S5 646 061
- JP-A- S5 980 864
- US-A- 2 927 607

## Beschreibung

Die Erfindung betrifft eine Anordnung für das Ausbringen von Beton umfassend eine Stationärbetonpumpe und einen durch eine Förderleitung mit der Stationärbetonpumpe verbundenen Rundverteiler für Dickstoffe, insbesondere für Frischbeton, mit einem auf einer Aufstellfläche aufstellbaren Traggestell, mit einem im Bereich seines eingangsseitigen Endes um eine gestellfeste Hochachse drehbar am Traggestell angeordneten und dort mit den Dickstoffen unter Druck beaufschlagbaren ersten Auslegerrohr und mit einem im Bereich des ausgangsseitigen Endes des ersten Auslegerrohrs um eine horizontale Schwenkachse verschwenkbar angeordneten, mit dem ersten Auslegerrohr kommunizierenden zweiten Auslegerrohr.

Eine derartige Anordnung mit einem Rundverteilerist aus der JP S5980864 A und der US 2927607 A bekannt. Bei großen Betonbauprojekten, bei denen große Mengen Frischbeton in kurzer Zeit ausgebracht werden müssen, sind die klassischen Betoniermethoden, wie eine Betonage mit einem Krankübel nicht leistungsfähig genug. Wenn beim Betontransport zusätzlich weite Strecken oder große Höhen überwunden werden müssen, so werden heute meist Stationärbetonpumpen mit Förderleitungssystem eingesetzt. Als Verteilgerät am Ende einer stationären Förderleitung kommen beispielsweise Verteilermaste und Rundverteiler in Betracht. Rundverteiler der eingangs angegebenen Art bestehen üblicherweise aus einem zweiteiligen Ausleger, einem Gegenausleger mit Ballast und einem meist als Standfuß ausgebildeten Traggestell. Die beiden Auslegerrohre des zweiteiligen Auslegers sind für gewöhnlich über ein Gelenk verbunden, das nur ein Drehen um die Vertikalachse erlaubt. Rundverteiler können sich also nur in der horizontalen Ebene bewegen. Während der Mastarm bei Verteilermasten wegen der großen Arbeitshöhe aus Sicherheitsgründen immer aus einer tragenden Konstruktion und einer daran angeschlossenen Förderleitung zusammengesetzt ist, besteht der zweite Arm eines Rundverteilers meist nur aus einem selbsttragenden Förderrohr. Rundverteiler verfügen üblicherweise über keinen Antrieb, sondern werden vom Bediener manuell geführt. Durch ihren einfachen Aufbau und wegen ihrer geringen Reichweite sind sie relativ preisgünstig. Sie finden daher bevorzugt bei einfachen Betonieraufgaben Verwendung. Die scherenartige Beweglichkeit des zweiten Auslegerrohrs gegenüber dem ersten Auslegerrohr hat den Vorteil, dass die Rundverteiler im Gegensatz zu Verteilermasten hervorragend für Flächenbetonagen geeignet sind. Bei einer solchen Betonieraufgabe kann ein Bediener auch mit geringer Erfahrung und Ausbildung den Beton einfach durch manuelles Bewegen der Auslegerrohre an jede beliebige Stelle innerhalb des Aktionsradius des Rundverteilers ausbringen. Die Gefahr, dass hierdurch im Wirkungsbereich stehende Gegenstände oder Personen beschädigt oder verletzt werden ist dabei relativ gering. Andererseits haben Rundverteiler im Vergleich zu einem Stationärverteilermast einen konzeptbedingten Nachteil. Sie sind nicht in der Lage, Hindernisse im Arbeitsbereich zu überwinden. Auf den zu betonierenden Flächen auf den Baustellen sind aber häufig vertikale Bewehrungen für Säulen oder Wandanschlüsse, Schalungen, Transport- und Lagerbehälter oder ähnliches zu finden. Diese Teile bilden Hindernisse, die die Beweglichkeit des Rundverteilers einschränken und einen wiederholten und damit unwirtschaftlichen Standortwechsel des Rundverteilers erfordern. Schlimmstenfalls muss man sogar ganz vom Einsatz des Rundverteilers absehen, so dass alternativ nur der teure Stationärmast in Betracht kommt.

Ausgehend hiervon liegt der Erfindung die Aufgabe zugrunde, eine Anordnung der eingangs angegebenen Art dahingehend zu verbessern, dass sein Arbeitsbereich erweitert und etwaigen Hindernissen auf der Baustelle einfacher ausgewichen werden kann.

Zur Lösung dieser Aufgabe wird die in Patentanspruch 1 angegebenen Merkmalskombination vorgeschlagen. Vorteilhafte Ausgestaltungen und Weiterbildungen der Erfindung ergeben sich aus den abhängigen Ansprüchen.

Der erfindungsgemäßen Lösung liegt vor allem der Gedanke zugrunde, dass ein Rundverteiler mit anhebbarem erstem Auslegerrohr der gesamte Ausleger einfach über Hindernisse hinweg verschwenkt werden kann und ein mühseliges Umstellen des Rundverteilers entfällt. Um ein Anheben des ersten Auslegerrohrs zu ermöglichen, wird gemäß der Erfindung vorgeschlagen, dass das erste Auslegerrohr im Bereich seines eingangsseitigen Endes neben der vertikalen Drehachse zusätzlich um eine Horizontalachse gegenüber dem Traggestell verschwenkbar ist. Wäre in diesem Falle das Gelenk zwischen den beiden Auslegerrohren wie üblich nur mit einer Horizontalachse ausgestattet, so würde sich das zweite Auslegerrohr beim Anheben des ersten ebenfalls neigen. Dadurch wäre die Drehachse zwischen den beiden Auslegerrohren nicht mehr vertikal. Das zweite Auslegerrohr würde selbsttätig zur Seite schwenken. Um diesen Nachteil zu vermeiden, wird gemäß der Erfindung außerdem vorgeschlagen, dass das zweite Auslegerrohr zusätzlich um eine zur horizontalen Schwenkachse senkrechte Drehachse gegenüber dem ausgangsseitigen Ende des ersten Auslegerrohrs drehbar ist, und dass zwischen dem ersten und dem zweiten Auslegerrohr Parallelführungsmittel vorgesehen sind, die dazu bestimmt und geeignet sind,
- das zweite Auslegerrohr in unterschiedlichen Schwenklagen des ersten Auslegerrohrs in einer zur Aufstellfläche im Wesentlichen parallelen Ausrichtung zu halten,
- und/oder die zur horizontalen Schwenkachse senkrechte Drehachse des zweiten Auslegerrohrs in unterschiedlichen Schwenklagen des ersten Auslegerrohrs in zur gestellfesten Hochachse paralleler Ausrichtung zu halten.

Mit diesen Maßnahmen wird erreicht, dass das zweite Auslegerrohr unabhängig vom Anstellwinkel des ersten Auslegerrohrs über die Parallelführung stets waagerecht gehalten wird.

Die Führung des zweiten Auslegerrohrs parallel zur Aufstellfläche kann beispielsweise mittels zweier Spannelemente verwirklicht werden, die das Gelenk des ersten Auslegerrohrs mit dem Gelenk des zweiten Auslegerrohrs verbinden. Es handelt sich hierbei um ein Koppelgetriebe, bei welchem die Parallelführungsmittel einen parallel zur gestellfesten Hochachse ausgerichteten Steg und eine parallel zu der am ausgangsseitigen Ende des ersten Auslegerrohrs angeordneten Drehachse des zweiten Auslegerrohrs ausgerichtete Koppel eines Viergelenkgetriebes nach Art einer Doppelkurbel aufweisen, und bei welchem das zweite Auslegerrohr im Wesentlichen senkrecht zur Koppel des Viergelenkgetriebes ausgerichtet ist.

Bei der Verwendung von selbsttragenden Auslegerrohren ist es von Vorteil, wenn das erste Auslegerrohr über mindestens zwei Rohrkrümmer sowie eine entsprechende Anzahl Rohrkupplungen an ein gestellfestes Rohrstück angeschlossen ist, wobei zwei der Rohrkupplungen als Drehkupplungen mit zueinander senkrecht ausgerichteten Drehachsen ausgebildet sind. Vorteilhafterweise bildet dabei eine der Drehkupplungen die Hochachse und die andere Drehkupplung die Horizontalachse des ersten Auslegerrohrs gegenüber dem Traggestell.

Eine ähnliche Bauweise kann bei der Verbindung des ersten und des zweiten Auslegerrohrs verwendet werden. Hierbei ist das zweite Auslegerrohr an seinem eingangsseitigen Ende über mindestens zwei Rohrkrümmer sowie einer entsprechenden Anzahl Rohrkupplungen an das ausgangsseitige Ende des ersten Auslegerrohrs angeschlossen, wobei zwei der Rohrkupplungen als Drehkupplungen mit zueinander senkrecht ausgerichteten Drehachsen ausgebildet sind. Vorteilhafterweise bildet dabei eine der Drehkupplungen die horizontale Schwenkachse, während die andere Drehkupplung die hierzu senkrechte Drehachse zwischen dem ersten und dem zweiten Auslegerrohr bildet.

Um eine ausreichende Standfestigkeit des Rundverteilers zu gewährleisten, ist es vorteilhaft, wenn im Bereich des eingangsseitigen Endes des ersten Auslegerrohrs ein mit diesem um die gestellfeste Hochachse mitdrehender Ballastausleger angeordnet ist.

Zum Anheben und Absenken des Auslegers sind vielerlei Möglichkeiten denkbar. Eine bevorzugte Ausgestaltung sieht hierfür vor, dass das erste Auslegerrohr mittels einer Liftvorrichtung um seine eingangsseitige Horizontalachse unter Anheben oder Absenken des zweiten Auslegerrohrs gegenüber dem Traggestell verschwenkbar ist. Die Liftvorrichtung kann dabei ein zwischen dem Auslegerrohr und dem Ballastausleger eingespanntes, unter Verschwenken des ersten Auslegerrohrs um seine Horizontalachse mechanisch betätigbares Spann- oder Zugglied aufweisen. Vorteilhafterweise weist hierfür die Liftvorrichtung einen am Ballastausleger oder am Steg des Viergelenkgetriebes angelenkten, über einen Antriebsmechanismus beweglichen Hebel auf, dessen freies Hebelende über das Spann- oder Zugglied mit dem ersten Auslegerrohr verbunden ist. Gemäß einer vorteilhaften Weiterbildung dieses Prinzips weist die Liftvorrichtung einen am Ballastausleger angeordneten zweiarmigen Hebel auf, dessen Lastarm über das Spann- oder Zugglied mit dem ersten Auslegerrohr verbunden ist und dessen Kraftarm mit einem am Ballastausleger abgestützten, vorzugsweise als Hydraulikzylinder ausgebildeten Antriebsmechanismus gekoppelt ist. Für eine gleichmäßige Verteilung des Betons auf einer Betonierfläche oder in einer Schalung kann es außerdem vorteilhaft sein, wenn das zweite Auslegerrohr an seinem beispielsweise mit einem 90°-Krümmer bestückten freien Ende einen nach unten hängenden Endschlauch trägt.

Im Folgenden wird die Erfindung anhand der in der Zeichnung in schematischer Weise dargestellten Ausführungsbeispiele näher erläutert. Es zeigen:
- Fig. 1: einen Rundverteiler mit einem zweiarmigen Ausleger und einem Endschlauch;
- Fig. 2: den Ausleger des Rundverteilers mit seinen über Rohrkrümmer miteinander verbundenen Auslegerarmen;
- Fig. 3: eine Prinzipdarstellung des Rundverteilers mit Traggestell, zwei Auslegerrohren und einer Parallelführung.

Der in der Zeichnung dargestellte Rundverteiler 10 dient zur Einbringung von Frischbeton auf Baustellen, auf denen die direkte Verteilung mit stationären Verteilermasten an technische oder wirtschaftliche Grenzen stößt. Der Rundverteiler 10 kann mit seiner Austrittsstelle 12 sowohl große Betonierflächen als auch eine gewisse Höhe überwinden und ist dennoch einfach aufgebaut und leicht handhabbar.

Wie aus den Fig. 1 und 3 zu ersehen ist, weist der Rundverteiler ein Traggestell 14 auf, das mit vier sternförmig angeordneten Schwenkbeinen 16 auf einer Aufstellfläche 18 aufstellbar ist. Die vier Schwenkbeine 16 können paarweise nach oben und zur Seite geklappt werden, so dass der Rundverteiler 10 ohne Demontage auf einem LKW oder einem Container platzsparend transportiert werden kann.

Der Rundverteiler 10 enthält einen zweiarmigen Ausleger 20, der ein im Bereich seines eingangsseitigen Endes 22 um eine gestellfeste Horizontalachse 24 drehbar am Traggestell 14 angeordnetes erstes Auslegerrohr 26 und ein im Bereich des ausgangsseitigen Endes 25 seines ersten Auslegerrohrs 26 um eine horizontale Schwenkachse 28 verschwenkbar angeordnetes, mit dem ersten Auslegerrohr 26 kommunizierendes zweites Auslegerrohr 30 umfasst. Eine Besonderheit der Erfindung besteht darin, dass das erste Auslegerrohr 26 im Bereich seines eingangsseitigen Endes 22 zusätzlich um eine Horizontalachse 32 gegenüber dem Traggestell 14 verschwenkbar ist und dass das zweite Auslegerrohr 30 zusätzlich um eine zur horizontalen Schwenkachse 28 senkrechte Drehachse 34 gegenüber dem ausgangsseitigen Ende 25 des ersten Auslegerrohrs 26 drehbar ist. Zwischen dem ersten und dem zweiten Auslegerrohr 26,30 sind Parallelführungsmittel 36 vorgesehen, die dafür sorgen, dass das zweite Auslegerrohr 30 in unterschiedlichen Schwenklagen des ersten Auslegerrohrs 26 stets in einer zur Aufstellfläche 18 im Wesentlichen parallelen Ausrichtung gehalten wird. Gleichzeitig heißt dies, dass unter der Einwirkung der Parallelführungsmittel 36 die zur horizontalen Schwenkachse 28 senkrechte Drehachse 34 des zweiten Auslegerrohrs 30 in unterschiedlichen Schwenklagen des ersten Auslegerrohrs 26 in zur gestellfesten Hochachse 24 paralleler Ausrichtung gehalten wird. Die Parallelführungsmittel 36 bilden also ein Koppelgetriebe nach Art einer Parallelogrammführung oder einer Doppelkurbel, die einen parallel zur gestellfesten Hochachse 24 ausgerichteten Steg 38 und eine parallel zu der am ausgangsseitigen Ende 25 des ersten Auslegerrohrs 26 angeordneten Drehachse 34 des zweiten Auslegerrohrs 30 ausgerichtete Koppel 40 aufweisen. Das zweite Auslegerrohr 30 ist dabei im Wesentlichen senkrecht zur Koppel 40 ausgerichtet, und beschreibt mit seiner Spitze 42 eine Koppelkurve, die aus der stets waagerechten Ausrichtung beim Verschwenken des ersten Auslegerrohrs 26 resultiert.

Zur Richtungsstabilisierung des zweiten Auslegerrohrs 30 in seiner zur Aufstellfläche 18 parallelen Position ist bei den Ausführungsbeispielen nach Fig. 1 und 3 zusätzlich ein Spannglied 70 vorgesehen, das sich vom freien Ende der Koppel 40 aus schräg zum zweiten Auslegerrohr 30 hin erstreckt und an diesem fixiert ist. Das zweite Auslegerrohr 30 kann zur weiteren Verstärkung außerdem noch mit einer Tragleiste 72 verbunden werden, die dafür sorgt, dass das zweite Auslegerrohr 30 unter der Last des durchströmenden Frischbetons nicht durchgebogen wird.

An seiner freien Spitze 42 mündet das zweite Auslegerrohr 30 über einen 90°-Krümmer 44 in einen nach unten hängenden Endschlauch 46, über welchen der Beton bequem auf die Betonierstelle ausgebracht werden kann.

In Fig. 2 ist erkennbar, dass der Ausleger 20 aus selbsttragenden Auslegerrohren 26,30 zusammengesetzt ist. Dabei ist das erste Auslegerrohr 26 über insgesamt vier Rohrkrümmer 48 und fünf Rohrkupplungen 50 an ein gestellfestes Rohrstück 52 angeschlossen. Zwei der Rohrkupplungen sind dabei als Drehkupplungen 50',50" mit zueinander senkrecht ausgerichteten Drehachsen 24,32 ausgebildet. Dabei bildet eine der Drehkupplungen 50' die Hochachse 24, während die andere Drehkupplung 50" die Horizontalachse 32 des ersten Auslegerrohrs 26 gegenüber dem Traggestell 14 bildet. Weiter ist bei dem in Fig. 2 gezeigten Ausführungsbeispiel das zweite Auslegerrohr 30 an seinem eingangsseitigen Ende 54 über fünf Rohrkrümmer 56 und sechs Rohrkupplungen 58 an das ausgangsseitige Ende 25 des ersten Auslegerrohrs 26 angeschlossen, wobei die Rohrkupplung 58' als Drehkupplung die horizontale Schwenkachse 28 und eine andere Drehkupplung (nicht dargestellt) die hierzu senkrechte Drehachse 34 zwischen dem ersten und dem zweiten Auslegerrohr 26,30 bilden.

Im Bereich des eingangsseitigen Endes 22 des ersten Auslegerrohrs 26 befindet sich ein mit diesem um die gestellfeste Hochachse 24 mitdrehender Ballastausleger 60, der für die Standfestigkeit des Rundverteilers 10 auf der Aufstellfläche 18 notwendig ist.

Eine weitere Besonderheit der Erfindung besteht darin, dass das erste Auslegerrohr 26 mittels einer Liftvorrichtung 62 um seine eingangsseitige Horizontalachse 32 unter Anheben oder Absenken des zweiten Auslegerrohrs 30 gegenüber dem Traggestell 14 verschwenkbar ist. Bei dem in Fig. 1 und 3 gezeigten Ausführungsbeispiel weist die Liftvorrichtung 62 ein zwischen dem ersten Auslegerrohr 26 und dem Ballastausleger 60 eingespanntes, unter Verschwenken des ersten Auslegerrohrs 26 um seine Horizontalachse 32 mechanisch betätigbares Spann- oder Zugglied 64 auf. Die Liftvorrichtung 62 besteht bei diesem Ausführungsbeispiel aus einem am Ballastausleger 60 angelenkten zweiarmigen Hebel 66, dessen Lastarm 66' über das Spann- oder Zugglied 64 mit dem ersten Auslegerrohr 26 verbunden ist und dessen Kraftarm 66" mit einem am Ballastausleger 60 abgestützten, als Hydraulikzylinder ausgebildeten Antriebsmechanismus 68 gekoppelt ist. Hierbei handelt es sich nur um ein spezielles Ausführungsbeispiel für die Betätigung des Auslegers 10. Das Anheben des ersten Auslegerrohrs26 kann auch noch anders bewerkstelligt werden. So kann beispielsweise die Liftvorrichtung 62 einen am Ballastausleger 60 oder am Steg 38 des Viergelenkgetriebes angelenkten, über einen Antriebsmechanismus 68 beweglichen Hebel aufweisen, dessen freies Hebelende über das Spann- oder Zugglied 64 mit dem ersten Auslegerrohr 26 verbunden ist. Grundsätzlich kann das Anheben und Absenken des ersten Auslegerarms 26 auch von Hand vorgenommen werden. Zusammenfassend ist Folgendes festzustellen: Die Erfindung bezieht sich auf einen Rundverteiler nach Anspruch 1.

### Bezugszeichenliste

- 10: Rundverteiler
- 12: Austrittsstelle
- 14: Traggestell
- 16: Schwenkbeine
- 18: Aufstellfläche
- 20: zweiarmiger Ausleger
- 22: eingangsseitiges Ende
- 24: Horizontalachse/Drehachse/Hochachse
- 25: ausgangsseitiges Ende
- 26: erstes Auslegerrohr
- 28: horizontale Schwenkachse
- 30: zweites Auslegerrohr
- 32: Horizontalachse/Drehachse
- 34: senkrechte Drehachse
- 36: Parallelführungsmittel
- 38: Steg
- 40: Koppel
- 42: Spitze
- 44: 90°-Krümmer
- 46: Endschlauch
- 48: Rohrkrümmer
- 50: Rohrkupplung
- 50',50": Drehkupplung
- 52: Rohrstück
- 54: eingangsseitiges Ende
- 56: Rohrkrümmer
- 58: Rohrkupplung
- 58': Drehkupplung
- 60: Ballastausleger
- 62: Liftvorrichtung
- 64: Spann- oder Zugglied
- 66: zweiarmiger Hebel
- 66': Lastarm
- 66": Kraftarm
- 68: Antriebsmechanismus
- 70: Spannglied
- 72: Tragleiste

## Patentansprüche

1. Anordnung für das Ausbringen von Beton auf einer Baustelle umfassend eine Stationärbetonpumpe und einen durch eine Förderleitung mit der Stationärbetonpumpe verbundenen Rundverteiler für Dickstoffe, insbesondere für Frischbeton, mit einem auf einer Aufstellfläche (18) aufstellbaren Traggestell (14), mit einem im Bereich seines eingangsseitigen Endes (22) um eine gestellfeste Hochachse (24) drehbar am Traggestell (14) angeordneten und dort mit den Dickstoffen unter Druck beaufschlagbaren ersten Auslegerrohr (26), und mit einem im Bereich des ausgangsseitigen Endes (25) des ersten Auslegerrohrs (26) um eine horizontale Schwenkachse (28) verschwenkbar angeordneten, mit dem ersten Auslegerrohr (26) kommunizierenden zweiten Auslegerrohr (30), wobei das erste Auslegerrohr (26) im Bereich seines eingangsseitigen Endes (22) zusätzlich um eine Horizontalachse (32) gegenüber dem Traggestell (14) verschwenkbar ist, **dadurch gekennzeichnet, dass** das zweite Auslegerrohr (30) zusätzlich um eine zur horizontalen Schwenkachse (28) senkrechte Drehachse (34) gegenüber dem ausgangsseitigen Ende (25) des ersten Auslegerrohrs (26) und dem Traggestell (14) drehbar ist, und dass zwischen dem ersten und dem zweiten Auslegerrohr (26,30) Parallelführungsmittel (36) vorgesehen sind, die dazu bestimmt und geeignet sind, die zur horizontalen Schwenkachse (28) senkrechte Drehachse (34) des zweiten Auslegerrohrs (30) in unterschiedlichen Schwenklagen des ersten Auslegerrohrs (26) in zur gestellfesten Hochachse (24) paralleler Ausrichtung zu halten.

2. Anordnung nach Anspruch 1, **dadurch gekennzeichnet, dass** die Parallelführungsmittel (36) einen parallel zur gestellfesten Hochachse (24) ausgerichteten Steg (38) und eine parallel zu der am ausgangsseitigen Ende (25) des ersten Auslegerrohrs (26) angeordneten Drehachse (34) des zweiten Auslegerrohrs (30) ausgerichtete Koppel (40) eines Viergelenkgetriebes nach Art einer Doppelkurbel aufweisen, und dass das zweite Auslegerrohr (30) im Wesentlichen senkrecht zur Koppel (40) des Viergelenkgetriebes ausgerichtet ist.

3. Anordnung nach einem der Ansprüche 1 oder 2, **dadurch gekennzeichnet, dass** im Bereich des eingangsseitigen Endes (22) des ersten Auslegerrohrs (26) ein mit diesem um die gestellfeste Hochachse (24) mitdrehender Ballastausleger (60) angeordnet ist.

4. Anordnung nach einem der Ansprüche 1 bis 3, **dadurch gekennzeichnet, dass** das erste Auslegerrohr (26) mittels einer Liftvorrichtung (62) um seine eingangsseitige Horizontalachse (32) unter Anheben oder Absenken des zweiten Auslegerrohrs (30) gegenüber dem Traggestell (14) verschwenkbar ist.

5. Anordnung nach Anspruch 4, **dadurch gekennzeichnet, dass** die Liftvorrichtung (62) ein zwischen dem ersten Auslegerrohr (26) und dem Ballastausleger (60) eingespanntes, unter Verschwenken des ersten Auslegerrohrs (26) um seine Horizontalachse (32) mechanisch betätigbares Spann- oder Zugglied (64) aufweist.

6. Anordnung nach Anspruch 5, **dadurch gekennzeichnet, dass** die Liftvorrichtung (62) einen am Ballastausleger (60) oder am Steg (38) des Viergelenkgetriebes angelenkten, über einen Antriebsmechanismus (68) beweglichen Hebel (66) aufweist, dessen freies Hebelende über das Spann- oder Zugglied (64) mit dem ersten Auslegerrohr (26) verbunden ist.

7. Anordnung nach Anspruch 5 oder 6, **dadurch gekennzeichnet, dass** die Liftvorrichtung (62) einen am Ballastausleger (60) angeordneten zweiarmigen Hebel (66) aufweist, dessen Lastarm (66') über das Spann- oder Zugglied (64) mit dem ersten Auslegerrohr (26) verbunden ist und dessen Kraftarm (66") mit einem am Ballastausleger (60) abgestützten, vorzugsweise als Hydraulikzylinder ausgebildeten Antriebsmechanismus (68) gekoppelt ist.

8. Anordnung nach einem der Ansprüche 1 bis 7, **dadurch gekennzeichnet, dass** das erste Auslegerrohr (26) über mindestens zwei Rohrkrümmer (48) sowie eine entsprechende Anzahl Rohrkupplungen (50) an ein gestellfestes Rohrstück (52) angeschlossen ist, wobei zwei der Rohrkupplungen (50) als Drehkupplungen (50',50") mit zueinander senkrecht ausgerichteten Drehachsen (24,32) ausgebildet sind.

9. Anordnung nach Anspruch 8, **dadurch gekennzeichnet, dass** eine der Drehkupplungen (50') die Hochachse (24) und die andere Drehkupplung (50") die Horizontalachse (32) des ersten Auslegerrohrs (26) gegenüber dem Traggestell (14) bildet.

10. Anordnung nach einem der Ansprüche 1 bis 9, **dadurch gekennzeichnet, dass** das zweite Auslegerrohr (30) an seinem eingangsseitigen Ende (54) über mindestens zwei Rohrkrümmer (56) sowie einer entsprechenden Anzahl Rohrkupplungen (58) an das ausgangsseitige Ende (25) des ersten Auslegerrohrs (26) angeschlossen ist, wobei zwei der Rohrkupplungen als Drehkupplungen (58') mit zueinander senkrecht ausgerichteten Drehachsen (28,34) ausgebildet sind.

11. Anordnung nach Anspruch 10, **dadurch gekennzeichnet, dass** eine der Drehkupplungen (58') die horizontale Schwenkachse (28) und die andere Drehkupplung die hierzu senkrechte Drehachse (34) zwischen dem ersten und dem zweiten Auslegerrohr (26,30) bilden.

## Claims

1. Arrangement for discharging concrete on a building site, comprising a stationary concrete pump and a rotary distributor, which is connected to the stationary concrete pump by a delivery line, for thick matter, in particular for fresh concrete, with a supporting frame (14) which is mountable on a mounting surface (18), with a first extension arm tube (26) which is arranged in the region of the input-side end (22) thereof on the supporting frame (14) so as to be rotatable about a frame-mounted vertical axis (24) and is chargeable there under pressure with the thick matter, and with a second extension arm tube (30) which is arranged in the region of the output-side end (25) of the first extension arm tube (26) so as to be pivotable about a horizontal pivot axis (28) and communicates with the first extension arm tube (26), wherein the first extension arm tube (26) is additionally pivotable in the region of the input-side end (22) thereof about a horizontal axis (32) in relation to the supporting frame (14), **characterized in that** the second extension arm tube (30) is additionally rotatable about an axis of rotation (34), which is perpendicular to the horizontal pivot axis (28), in relation to the output-side end (25) of the first extension arm tube (26) and to the supporting frame (14), and **in that** parallel guide means (36) are provided between the first and the second extension arm tube (26, 30), which parallel guide means are determined and suitable in order to hold the axis of rotation (34) of the second extension arm tube (30), which axis of rotation is perpendicular to the horizontal pivot axis (28), in an alignment parallel to the frame-mounted vertical axis (24) in different pivoted positions of the first extension arm tube (26).

2. Arrangement according to Claim 1, **characterized in that** the parallel guide means (36) have a web (38) aligned parallel to the frame-mounted vertical axis (24), and a coupler (40) of a four-bar linkage mechanism in the manner of a double crank, which coupler is aligned parallel to the axis of rotation (34) of the second extension arm tube (30), which axis of rotation is arranged at the output-side end (25) of the first extension arm tube (26), and **in that** the second extension arm tube (30) is aligned substantially perpendicular to the coupler (40) of the four-bar linkage mechanism.

3. Arrangement according to either of Claims 1 and 2, **characterized in that** a ballast extension arm (60) which rotates together with the first extension arm tube (26) about the frame-mounted vertical axis (24) is arranged in the region of the input-side end (22) of said first extension arm tube (26).

4. Arrangement according to one of Claims 1 to 3, **characterized in that** the first extension arm tube (26) is pivotable about the input-side horizontal axis (32) thereof by means of a lifting apparatus (62) with the second extension arm tube (30) being raised or lowered in relation to the supporting frame (14).

5. Arrangement according to Claim 4, **characterized in that** the lifting apparatus (62) has a tensioning or tension member (64) which is clamped between the first extension arm tube (26) and the ballast extension arm (60) and is mechanically actuatable by the first extension arm tube (26) being pivoted about the horizontal axis (32) thereof.

6. Arrangement according to Claim 5, **characterized in that** the lifting apparatus (62) has a lever (66) which is coupled to the ballast extension arm (60) or to the web (38) of the four-bar linkage mechanism, is movable via a drive mechanism (68) and the free lever end of which is connected to the first extension arm tube (26) via the tensioning or tension member (64).

7. Arrangement according to Claim 5 or 6, **characterized in that** the lifting apparatus (62) has a two-armed lever (66) which is arranged on the ballast extension arm (60), and the load arm (66') of which is connected to the first extension arm tube (26) via the tensioning or tension member (64) and the force arm (66") of which is coupled to a drive mechanism (68) which is supported on the ballast extension arm (60) and is preferably configured as a hydraulic cylinder.

8. Arrangement according to one of Claims 1 to 7, **characterized in that** the first extension arm tube (26) is connected to a frame-mounted tube length (52) via at least two tube bends (48) and a corresponding number of tube couplings (50), wherein two of the tube couplings (50) are configured as rotary couplings (50', 50") with axes of rotation (24, 32) aligned perpendicular to each other.

9. Arrangement according to Claim 8, **characterized in that** one of the rotary couplings (50') forms the vertical axis (24), and the other rotary coupling (50") forms the horizontal axis (32), of the first extension arm tube (26) in relation to the supporting frame (14).

10. Arrangement according to one of Claims 1 to 9, **characterized in that** the second extension arm tube (30) is connected at the input-side end (54) thereof to the output-side end (25) of the first extension arm tube (26) via at least two tube bends (56) and a corresponding number of tube couplings (58), wherein two of the tube couplings are configured as rotary couplings (58') with axes of rotation (28, 34) aligned perpendicular to each other.

11. Arrangement according to Claim 10, **characterized in that** one of the rotary couplings (58') forms the horizontal pivot axis (28) and the other rotary coupling forms the axis of rotation (34), which is perpendicular with respect to said pivot axis, between the first and the second extension arm tube (26, 30).

## Revendications

1. Dispositif pour produire du béton sur un chantier, comprenant une pompe à béton stationnaire et un distributeur rond raccordé à la pompe à béton stationnaire, pour des substances épaisses, en particulier pour du béton frais, avec une structure de support (14) pouvant être montée sur une surface de montage (18), avec un premier tube de flèche (26) disposé dans la région de son extrémité d'entrée (22) sur la structure de support (14) de façon tournante autour d'un axe vertical (24) lié à la structure et pouvant y être alimenté avec les substances épaisses sous pression, et avec un deuxième tube de flèche (30) disposé de façon pivotante autour d'un axe de pivotement horizontal (28) dans la région de l'extrémité de sortie (25) du premier tube de flèche (26) et communicant avec le premier tube de flèche (26), dans lequel le premier tube de flèche (26) peut en outre pivoter dans la région de son extrémité d'entrée (22) autour d'un axe horizontal (32) par rapport à la structure de support (14), **caractérisé en ce que** le deuxième tube de flèche (30) peut en outre tourner autour d'un axe de rotation (34) perpendiculaire à l'axe de pivotement horizontal (28) par rapport à l'extrémité de sortie (25) du premier tube de flèche (26) et à la structure de support (14) et **en ce qu'**il est prévu entre le premier tube de flèche et le deuxième tube de flèche (26, 30) des moyens de guidage parallèle (36), qui sont destinés et aptes à maintenir l'axe de rotation (34) du deuxième tube de flèche (30) perpendiculaire à l'axe de pivotement horizontal (28) dans une orientation parallèle à l'axe vertical (24) lié à la structure dans différentes positions de pivotement du premier tube de flèche (26).

2. Dispositif selon la revendication 1, **caractérisé en ce que** les moyens de guidage parallèle (36) présentent une colonne (38) orientée parallèlement à l'axe vertical (24) lié à la structure et une bielle (40) d'un quadrilatère articulé à la manière d'une double manivelle, orientée parallèlement à l'axe de rotation (34) du deuxième tube de flèche (30) disposé sur l'extrémité de sortie (25) du premier tube de flèche (26), et **en ce que** le deuxième tube de flèche (30) est orienté essentiellement perpendiculairement à la bielle (40) du quadrilatère articulé.

3. Dispositif selon une des revendications 1 ou 2, **caractérisé en ce qu'**une flèche d'équilibrage (60) tournant avec le premier tube de flèche (26) autour de l'axe vertical (24) lié à la structure est disposée dans la région de l'extrémité d'entrée (22) de ce premier tube.

4. Dispositif selon l'une quelconque des revendications 1 à 3, **caractérisé en ce que** le premier tube de flèche (26) peut pivoter par rapport à la structure de support (14) au moyen d'un dispositif de levage (62) autour de son axe horizontal (32) du côté de l'entrée avec levage ou descente du deuxième tube de flèche (30).

5. Dispositif selon la revendication 4, **caractérisé en ce que** le dispositif de levage (62) présente un organe de serrage ou de traction (64) encastré entre le premier tube de flèche (26) et la flèche d'équilibrage (60) et actionnable mécaniquement avec pivotement du premier tube de flèche (26) autour de son axe horizontal (32).

6. Dispositif selon la revendication 5, **caractérisé en ce que** le dispositif de levage (62) présente un levier (66) articulé sur la flèche d'équilibrage (60) ou sur la colonne (38) du quadrilatère articulé et mobile au moyen d'un mécanisme d'entraînement (68), dont l'extrémité de levier libre est reliée au premier tube de flèche (26) par l'organe de serrage ou de traction (64).

7. Dispositif selon la revendication 5 ou 6, **caractérisé en ce que** le dispositif de levage (62) présente un levier à deux bras (66) disposé sur la flèche d'équilibrage (60), dont le bras de charge (66') est relié au premier tube de flèche (26) par l'organe de serrage ou de traction (64) et dont le bras de force (66") est couplé à un mécanisme d'entraînement (68), réalisé de préférence sous la forme d'un cylindre hydraulique, prenant appui sur la flèche d'équilibrage (60).

8. Dispositif selon l'une quelconque des revendications 1 à 7, **caractérisé en ce que** le premier tube de flèche (26) est raccordé à une pièce tubulaire (52) fixe de la structure par au moins deux coudes tubulaires (48) ainsi que par un nombre correspondant de raccords tubulaires (50), dans lequel deux des raccords tubulaires (50) sont réalisés sous la forme de raccords tournants (50', 50") avec des axes de rotation (24, 32) orientés perpendiculairement l'un à l'autre.

9. Dispositif selon la revendication 8, **caractérisé en ce qu'**un des raccords tournants (50') forme l'axe vertical (24) et l'autre raccord tournant (50") forme l'axe horizontal (32) du premier tube de flèche (26) par rapport à la structure de support (14).

10. Dispositif selon l'une quelconque des revendications 1 à 9, **caractérisé en ce que** le deuxième tube de flèche (30) est raccordé par son extrémité d'entrée (54) à l'extrémité de sortie (25) du premier tube de flèche (26) par au moins deux coudes tubulaires (56) ainsi que par un nombre correspondant de raccords tubulaires (58), dans lequel deux des raccords tubulaires sont réalisés sous la forme de raccords tournants (58') avec des axes de rotation (28, 34) orientés perpendiculairement l'un à l'autre.

11. Dispositif selon la revendication 10, **caractérisé en ce qu'**un des raccords tournants (58') forme l'axe de pivotement horizontal (28) et l'autre raccord tournant forme l'axe de rotation (34) perpendiculaire à celui-ci entre le premier et le deuxième tubes de flèche (26, 30).
